# EUROPÄISCHE PATENTSCHRIFT

(11) **EP 0 725 987 B1**
(45) Veröffentlichungstag und Bekanntmachung des Hinweises auf die Patenterteilung: **16.04.1997**
(21) Anmeldenummer: 93912571.2
(22) Anmeldetag: 08.06.1993
(51) Int. Cl.: H01R 13/719, H01R 13/658

(54) **FILTER-STECKVERBINDER MIT SCHIRMGEHÄUSE**
FILTER PLUG CONNECTOR WITH SCREENED CASING
CONNECTEUR DE FILTRAGE A FICHES AVEC BOITIER DE BLINDAGE

(30) Priorität: 29.06.1992 DE 9208702 U
(43) Veröffentlichungstag der Anmeldung: 14.08.1996
(73) Patentinhaber: SIEMENS AKTIENGESELLSCHAFT, 80333 München (DE)
(72) Erfinder: BREITSCHAFT, Josef, D-83209 Prien (DE); LIEBICH, Ernst, D-82269 Geltendorf (DE); SCHNEIDER, Karl, D-81373 München (DE); DIRMEYER, Josef, D-92439 Bodenwöhr (DE); WAGNER, Egbert, D-93092 Barbing (DE); MOERKERKE, Peter, B-8400 Oostende (BE)
(86) Internationale Anmeldenummer: DE9300494
(87) Internationale Veröffentlichungsnummer: WO9400893

(56) Entgegenhaltungen:
- EP-A- 0 487 984
- WO-A-91/06136
- DE-U- 8 706 783

## Beschreibung

Die Erfindung betrifft einen Filter-Steckverbinder mit einem Leistenkörper aus Isoliermaterial, der eine zur Rückseite hin offene Kammer für eine Ferritkernanordnung bildet, mit einer Anzahl von parallelen, in einem Raster angeordneten Steckerstiften, welche von der Rückseite her in die Kammer eintreten und durch den Boden der Kammer zur Vorderseite des Leistenkörpers austreten, wobei zumindest ein Teil der Steckerstifte innerhalb der Kammer durch Bohrungen der Ferritkernanordnung geführt ist, mit einem die Seitenwände und zumindest einen Teil der Rückseite des Leistenkörpers und der Kammer unter Aussparung der Steckerstifte abdeckenden Schirmgehäuse, welches mittels federnder Seitenteile über die Seitenwände des Leistenkörpers greift und mit Abwinkelungen seiner Seitenteile an Rastorganen der Vorderseite des Leistenkörpers verrastet ist, und mit einem kapazitiven Filterelement für eine Anzahl von Steckerstiften, welches an der der Kammerrückseite gegenüberliegenden Außenseite des Schirmgehäuses mit den Steckerstiften einerseits und mit dem Schirmgehäuse andererseits verlötet ist.

Ein derartiger Filter-Steckverbinder ist durch das DE-U-90 05 597 bekannt. Bei diesem Steckverbinder wird das Schirmgehäuse über federnde Seitenteile am Leistenkörper befestigt, welche über die Seitenwände des Leistenkörpers greifen und mit abgewinkelten Randabschnitten an dessen Vorderseite verrasten. Dabei werden die Randabschnitte nach dem Aufschieben des Schirmgehäuses auf den Leistenkörper in einem eigenen Arbeitsgang nach innen abgewinkelt und verrastet. Außerdem sind an den Randabschnitten entlang den Seitenwänden des Leistenkörpers verlaufende Federarme angeformt, welche von dem Leistenkörper weg aufgebogen sind und beim Einbau des Steckverbinders auf einer Montageplatte ohne zusätzliche Maßnahmen eine Kontaktierung bzw. Masseverbindung ergeben. Auf diese Weise wird bei dem bekannten Steckverbinder eine im allgemeinen gut brauchbare Befestigung des Schirmgehäuses bei gleichzeitig mit dem Einbau herstellbarer Masseverbindung erreicht. Unter gewissen Umständen,z.B. bei Überschreitung der Minus-Toleranzen in der Dicke einer Montageplatte, kann die an sich zuverlässige Schirmkontaktierung jedoch ungünstig beeinflußt werden.

Der Erfindung liegt die Aufgabe zugrunde, bei einem Filter-Steckverbinder der eingangs genannten Art eine noch kostengünstigere Befestigung des Schirmgehäuses zu erreichen und die Sicherheit der Schirmkontaktierung zu erhöhen.

Diese Aufgabe wird erfindungsgemäß dadurch gelöst, daß die Abwinkelungen der federnden Seitenteile des Schirmgehäuses als einzelne, voneinander beabstandete und zueinander parallele Federarme ausgebildet sind, welche etwa rechtwinklig von den Seitenteilen zunächst nach innen und dann unter Bildung eines Radius unter einem Winkel von etwas weniger als 180° wieder nach außen gebogen sind, daß der nach innen gebogene Abschnitt der Federarme ein Gleit- und Rastelement und der nach außen gebogene Abschnitt der Federarme ein Kontaktelement zur Ankontaktierung des Schirmgehäuses an einer Montageplatte bildet, daß die Seitenwände des Leistenkörpers zumindest über einen sich in Steckrichtung erstreckenden Teilbereich zur offenen Rückseite der Kammer hin derart verjüngt sind, daß Auflauf- und Gleitschrägen für das Gleit- und Rastelement der Federarme zwecks Aufweitung der Seitenteile des Schirmgehäuses beim Verbinden von Schirmgehäuse und Leistenkörper gebildet sind, und daß die nahe an der ersten Abbiegung mit einem Rastorgan versehenen Gleit- und Rastelemente der Federarme nach Überwindung der Seitenflächen des Leistenkörpers nach innen federnd mit ihrem Rastorgan selbsttätig an den Rastorganen der Vorderseite des Leistenkörpers verrastet sind.

Bei dem Schirmgehäuse eines derartigen Filter-Steckverbinders sind die Abwinkelungen der federnden Seitenteile als Federarme ausgebildet, die zunächst nach innen und dann wieder nach außen gebogen sind, wobei der nach innen gebogene Abschnitt der Federarme ein Gleit- und Rastelement zum Aufstecken und Verrasten des Schirmgehäuses am Leistenkörper und der nach außen gebogene Abschnitt der Federarme ein Kontaktelement zur Ankontaktierung des Schirmgehäuses an einer Montageplatte bildet. Außerdem ist der Leistenkörper mit Auflauf- und Gleitschrägen ausgebildet. Beim Aufstecken eines Schirmgehäuses auf einen Leistenkörper bzw. beim Einstecken des Leistenkörpers in ein Schirmgehäuse treffen die Gleit- und Rastelemente der Federarme daher mit ihrem Radius auf die Auflauf- und Gleitschrägen, wodurch die federnden Seitenteile des Schirmgehäuses ohne Hilfsmittel selbsttätig aufgeweitet werden. Nach Überwindung der Seitenflächen des Leistenkörpers, d.h. wenn die Gleit- und Rastelemente der Federarme über eine Endkante der Seitenflächen an der Vorderseite des Leistenkörpers geschoben werden, federn die Seitenteile des Schirmgehäuses und damit die Gleit- und Rastelemente wieder nach innen, wobei sie mit ihrem Rastorgan selbsttätig an den Rastorganen der Vorderseite des Leistenkörpers verrasten. Dadurch wird das Schirmgehäuse bei dem erfindungsgemäßen Filter-Steckverbinder durch Selbstverrastung und ohne eigenen Arbeitsgang am Leistenkörper fixiert, wodurch eine noch kostengünstigere Befestigung des Schirmgehäuses erreicht wird. Das nach außen gebogene Kontaktelement der Federarme schließt sich unmittelbar an den Radius des Gleit- und Rastelementes an, so daß das Kontaktelement an seiner Federbasis dieselbe Breite hat wie das Gleit- und Rastelement und somit im Vergleich zu relativ schmalen Feder- oder Kontaktzungen eine größere Federbasis aufweist, welche eine höhere Kontaktkraft ergibt. Da das Kontaktelement innen am Radius beginnt und davon nach außen gebogen ist, kann es nunmehr auch in seiner Längserstreckung größer ausgebildet werden, wodurch sich ein insgesamt längerer Federarm mit einem längeren Federweg ergibt. Dieser längere Federweg führt im Zusammenwirken mit einer höheren, durch die breitere Federbasis erzielten Kontaktkraft zu einer Erhöhung der Sicherheit der Ankontaktierung, so daß auch bei ungünstigen Toleranzverhältnissen in der Dicke einer Montageplatte eine toleranzunabhängigere zuverlässige Schirmkontaktierung gewährleistet wird.

Hinsichtlich der Kontaktsicherheit eines Kontaktelementes ist es von Vorteil, wenn die Kontaktelemente der Federarme im Bereich ihres freien Endes gewölbt sind. Dadurch wird eine minimierte Kontaktfläche und somit eine hohe spezifische Kontaktkraft erzielt.

Im Hinblick auf eine besonders einfache, kostengünstige und sichere Halterung sowohl der Ferritkernanordnung als auch des Filterelementes ist es vorteilhaft, wenn die die offene Kammer des Leistenkörpers abdeckende Bodenfläche des Schirmgehäuses mit einem zentrisch angeordneten, rechteckförmigen Ausschnitt mit an zwei einander gegenüberliegenden Längsseiten angeordneten, in der Abwicklung des Schirmgehäuses zunächst in einer Ebene liegenden und auf einander gerichteten, zueinander parallelen Stegen und Spießen versehen ist. Die Halterung erfolgt dann einfach dadurch, daß die Stege zur Halterung der Ferritkernanoronung schräg zur Bodenfläche nach innen und die Spieße zum Aufstecken des Filterelementes senkrecht zur Bodenfläche nach außen gebogen sind. Aufgrund der Federwirkung der Stege läßt sich eine spielfreie Befestigung der Ferritkernanordnung in der Kammer des Leistenkörpers sicherstellen. Die Anordnung der Spieße ermöglicht eine montagefreundliche Befestigung des Filterelementes.

Die Verrastung des Schirmgehäuses am Leistenkörper wird bei einem erfindungsgemäßen Filter-Steckverbinder in vorteilhafter Weise dadurch unterstützt, daß aus der die offene Kammer des Leistenkörpers abdeckenden Bodenfläche des Schirmgehäuses symmetrisch in Bezug auf die Mitte der Bodenfläche angeordnete Federarme gerissen und schräg zur Bodenfläche nach innen gebogen sind. Diese Federarme wirken der Einsteckrichtung des Leistenkörpers entgegen und führen damit zu einer sicheren Verrastung des Schirmgehäuses.

In Anpassung des Leistenkörpers an das Schirmgehäuse ist es zweckmäßig, wenn die Seitenwände des Leistenkörpers für jeden Federarm des Schirmgehäuses jeweils eine eigene Auflauf- und Gleitschräge aufweisen.

Schließlich ist es im Hinblick auf eine weitere Kostenoptimierung bei einem erfindungsgemäßen Filter-Steckverbinder vorteilhaft, wenn das Filterelement auf einem Leiterplatten-Trägermaterial ausgebildet ist. Ein derartiger Leiterplattenfilter ist kostengünstiger als ein Planarfilter mit einem Keramiksubstrat und läßt sich infolge der vorteilhaften Befestigungsmöglichkeit am Schirmgehäuse einfacher von der Rückseite des Leistenkörpers her bzw. an dessen Anschlußseite montieren.

Weitere vorteilhafte Ausgestaltungen des Gegenstandes des Anspruchs 1 sind in den übrigen Unteransprüchen angegeben.

Anhand eines in der Zeichnung dargestellten Ausführungsbeispieles ist die Erfindung im folgenden näher beschrieben. Es zeigen
Fig. 1 und 2 einen Filter-Steckverbinder in zwei Draufsichten, nämlich auf die Steckseite (Vorderseite, Fig.1) bzw. auf die Anschlußseite (Rückseite, Fig.2),
Fig. 3 und 4 zwei Seitenansichten des Filter-Steckverbinders,
Fig. 5 und 6 einen mit Steckerstiften bestückten Leistenkörper des Filter-Steckverbinders in zwei Draufsichten, nämlich auf die Steckseite (Fig.5) bzw. auf die Anschlußseite (Fig.6),
Fig. 7 und 8 den Leistenkörper nach Fig.5 und 6 in zwei Seitenansichten, wobei Fig.7 eine Schnittdarstellung zeigt,
Fig. 9,10 und 11 ein Schirmgehäuse in drei Ansichten,
Fig. 12 die Abwicklung des aus einem Blechbiegeteil bestehenden Schirmgehäuses.

Der Filter-Steckverbinder nach den Fig. 1 bis 4 besitzt einen Leistenkörper 1 aus Isoliermaterial, z.B. aus Kunststoff, der im einzelnen in den Fig. 5 bis 8 dargestellt ist. Der Leistenkörper 1 bildet mit seinen Seitenwänden 16 eine zur Anschlußseite (Rückseite) hin offene Kammer 2 (Fig.7) zur Aufnahme einer Ferritkernanordnung 3 (Fig.4). Die Kammer 2 wird durch ein in den Fig. 9 bis 12 im einzelnen gezeigtes Schirmgehäuse 4 abgeschlossen. Ferner weist der Leistenkörper 1 eine Anzahl von parallelen, in einem Raster angeordneten Steckerstiften 5 auf, welche von der Anschlußseite her durch Löcher 15 eines Filterelementes 6 (Fig.2) und einen Ausschnitt 7 des Schirmgehäuses 4 in die Kammer 2 eintreten und durch den Boden 8 der Kammer zur Steckseite (Vorderseite) des Filter-Steckverbinders geführt sind, wo sie freie Steckerenden 5a zur Verbindung mit einer Stecker buchse bilden. Die freien Steckerenden 5a sind von einem an dem Leistenkörper 1 angeformten Kragen 9 umgeben, der an seiner Außenseite Rastelemente 10 zur Verrastung an einer Montageplatte 11, z.B. einer Frontplatte eines Gerätes, aufweist. An der Anschlußseite (Rückseite) sind die Steckerstifte 5 mit ihren Abschnitten 5b etwa rechtwinklig abgebogen und mit einer Schaltungsplatte 12 verlötet (Fig.3).

Die in der Kammer 2 aufgenommene Ferritkernanordnung 3 weist im Raster der Steckerstifte Bohrungen auf, mit denen der Ferritkern auf die Steckerstifte 5 aufgesteckt ist. Für den Fall, daß nur ein Teil der Steckerstifte, z.B. zwei Steckerstifte oder eine Reihe oder Gruppe von sechs Steckerstiften eines 12-poligen Filter-Steckverbinders mit Filterelementen versehen werden soll bzw. sollen, kann die Ferritkernanordnung z.B. aus einem 2-Lochferritkern 3a (Fig.2,4) oder einem 6-Lochferritkern bestehen und dann nur auf zwei Steckerstifte oder eine Reihe oder Gruppe von sechs Steckerstiften aufgesteckt werden. Die spielfreie Halterung der Ferritkernanordnung 3 in der Kammer 2 des Leistenkörpers 1 wird später noch im Zusammenhang mit dem Schirmgehäuse erläutert.

Das Filterelement 6 (Fig.2) ist auf einem Leiterplatten-Trägermaterial ausgebildet, auf der Anschlußseite (Rückseite) des Schirmgehäuses 4 angeordnet und mit zwei einander gegenüberliegenden Reihen mit einer unterschiedlichen Anzahl von Löchern 13 zur Massekontaktierung und zwischen diesen beiden Reihen mit einer Reihe von in SMD-Technik aufgebrachten Kondensatoren 14 sowie mit einer weiteren Reihe von Löchern 15 für die Steckerstifte 5 versehen.

Das Schirmgehäuse (Fig.9 bis 12) besteht aus einem gebrauchs- und steckfertig gebogenen Blechbiegeteil, welches die Seitenwände 16 und zumindest einen Teil der Anschlußseite (Rückseite) des Leistenkörpers 1 und der Kammer 2 unter Aussparung der Steckerstifte 5 abdeckt. Das aus der Abwicklung 4a des Blechbiegeteiles (Fig.12) zu einer rechteckförmigen Wanne gebogene Schirmgehäuse 4 weist federnde Seitenteile 17a bis 17d auf, die über die Seitenwände 16 des Leistenkörpers 1 greifen und mit Abwinkelungen 18 an Vorsprüngen 19 der Steckseite (Vorderseite) des Leistenkörpers verrasten. Die Abwinkelungen der federnden Seitenteile 17a bis 17d des Schirmgehäuses 4 sind als einzelne, voneinander beabstandete und zueinander parallele Federarme 18 ausgebildet, die an einander gegenüberliegenden Seitenteilen 17a und 17b bzw. 17c und 17d jeweils in gleicher oder ungleicher Anzahl und zueinander fluchtend angeordnet sind. So weisen die Seitenteile 17a und 17b an der Längsseite des Schirmgehäuses 4 jeweils fünf Federarme 18 auf, von denen z.B. an der Längsseite 17a die beiden äußeren strichiert eingezeichneten Federarme - wie bei dem Filter-Steckverbinder in den Fig. 1 und 2 zu sehen ist - entfallen können, während die Seitenteile 17c und 17d an der Schmalseite des Schirmgehäuses 4 mit jeweils zwei Federarmen 18 ausgebildet sind, welche z.B. aufgrund von Einbauverhältnissen kürzer als die an den Längsseiten vorgesehenen Federarme sein können. Die Federarme 18 sind etwa rechtwinklig von den Seitenteilen 17a bis 17d zunächst nach innen und dann unter Bildung eines Radius 20 und einem Winkel von etwas weniger als 180° wieder nach außen gebogen. Der nach innen gebogene Abschnitt der Federarme 18 bildet ein Gleit- und Rastelement 18a, welches nahe an der Abbiegung von den Seitenteilen 17a bis 17d mit einem Rastloch 21 zur Verrastung des Schirmgehäuses an einzelnen Vorsprüngen 19 des Leistenkörpers 1 versehen ist, während der nach außen gebogene Abschnitt der Federarme 18 ein Kontaktelement 18b zur Ankontaktierung des Schirmgehäuses an der Montageplatte 11 bildet. Die etwas schräg zur Steckrichtung des Leistenkörpers gerichteten Kontaktelemente 18b sind länger als die Gleit- und Rastelemente 18a und im Bereich ihres freien Endes gewölbt.

Die Seitenwände 16 des Leistenkörpers 1 sind zumindest über einen sich in Steckrichtung erstreckenden Teilbereich zur offenen Anschlußseite (Rückseite) der Kammer 2 hin derart verjüngt, daß Auflauf- und Gleitschrägen 22 für die Gleit- und Rastelemente 18a der Federarme zwecks Aufweitung der federnden Seitenteile 17a bis 17d des Schirmgehäuses gebildet sind. Hier sind die Seitenwände 16 des Leistenkörpers 1 in Anpassung an die Ausbildung des Schirmgehäuses 4 für jeden Federarm 18 des Schirmgehäuses jeweils mit einer eigenen Auflauf- und Gleitschräge 22 versehen, wobei diese Auflauf- und Gleitschrägen voneinander entsprechend dem gegenseitigen Abstand der Federarme 18 des Schirmgehäuses 4 beabstandet sind. Die Seitenwände 16 des Leistenkörpers 1 sind hier - jeweils in Steckrichtung gesehen - über etwa zwei Drittel ihrer Erstreckung mit den Auflauf- und Gleitschrägen 22 und über etwa ein Drittel ihrer Erstreckung mit zur Steckrichtung parallelen Geradflächen 23 ausgebildet, wobei diese Geradflächen bis zu den Kanten 24 an der Steckseite (Vorderseite) des Leistenkörpers 1 reichen.

Ferner ist das Schirmgehäuse 4 auch in einer zur Durchführung der Steckerstifte 5 sowie zur Halterung des Filterelementes 6 und der Ferritkernanordnung 3 vorteilhaften Weise ausgebildet. Die die offene Kammer 2 des Leistenkörpers 1 abdeckende Bodenfläche 25 des Schirmgehäuses 4 ist hierzu mit einem zentrisch angeordneten rechteckförmigen Ausschnitt 7 versehen, der an zwei einander gegenüberliegenden Längsseiten zueinander parallele Stege 27 und Spieße 28 aufweist, die in der Abwicklung (Fig.12) des Schirmgehäuses zunächst in einer Ebene liegend und aufeinander gerichtet sind. Die keilförmig verjüngten Stege 27 sind zur Halterung der Ferritkernanordnung 3 - wie in den Fig. 9 und 11 zu sehen ist - schräg zur Bodenfläche 25 verlaufend nach innen gebogen, so daß sie die Ferritkernanordnung federnd gegen den Boden 8 der Kammer 2 drücken. Die im Vergleich zu den Stegen etwas kürzeren Spieße 28 zum Aufstecken des Filterelementes 6 dagegen sind senkrecht zur Bodenfläche 25 nach außen gebogen. Die einander diagonal gegenüberliegenden Außenspieße 28a und 28b sind im Vergleich zu den übrigen Spießen 28 etwas länger und werden nach dem Aufstecken des Filterelementes 6 zu dessen Vorfixierung bis zum Lötvorgang umgelegt. Schließlich sind aus der die offene Kammer 2 des Leistenkörpers 1 abdeckenden Bodenfläche 25 des Schirmgehäuses 4 symmetrisch in bezug auf die Mitte der Bodenfläche angeordnete Federarme 29 herausgerissen und schräg zur Bodenfläche 25 nach innen gebogen, wobei in den Fig.9 und 12 zu sehen ist, daß diese Federarme 29 in Längsrichtung im wesentlichen parallel zu den Seitenteilen 17a und 17b verlaufen. Die Federarme 29 dienen zur selbsttätigen Verrastung des Schirmgenäuses 4 am Leistenkörper 1.

Aus Gründen der Vollständigkeit wird ergänzt, daß das Seitenteil 17a des Schirmgehäuses 4 zwei kreisrunde Löcher 30 für Befestigungsniete 31 zur Befestigung des Filter-Steckverbinders an der Schaltungsplatte 12 aufweist und in den Biegekanten 26 der Seitenteile 17a bis 17d schmale Längsschlitze 32 und seitlich der Federarme 18 in den Seitenteilen 17a bis 17d kleine Freischnitte 33 als Biegehilfen vorgesehen sind.

Bei der Montage des Steckverbinders wird zunächst das Filterelement 6 auf dem Schirmgehäuse 4 vormontiert, d.h. auf die hochstehenden Spieße 28 und 28a,b aufgesteckt, wobei die längeren, diagonal gegenüberliegenden Außenspieße 28a und 28b umgelegt werden und das Filterelement 6 dadurch vorfixiert wird. Das Filterelement wird also in einfacher Weise von der Anschlußseite (Rückseite) her dem Schirmgehäuse zugeführt. Darauf wird die Ferritkernanordnung 3 über die Steckstifte 5 gesteckt (aufgefädelt). Anschließend wird das Schirmgehäuse 4 auf den Leistenkörper 1 geschoben oder dieser in das Schirmgehäuse gesteckt, welches in der beschriebenen Weise selbsttätig aufgrund der in der Bodenfläche 25 des Schirmgehäuses 4 angeordneten Federarme 29 am Leistenkörper verrastet. Danach erfolgt der Tauch-Löt-Vorgang, bei dem in einem Arbeitsgang die Steckerstifte 5 in den Löchern 15 des Filterelementes 6 verlötet werden und die Masseverbindungen zwischen den Spießen 28, 28a, 28b und den zugehörigen Löchern 13 erfolgt. Nach dem Verlöten werden die Steckerstifte 5 rechtwinklig abgebogen. Diese Montageabfolge läßt sich in besonders kostengünstiger Weise durchführen.

## Patentansprüche

1. Filter-Steckverbinder mit einem Leistenkörper (1) aus Isoliermaterial, der eine zur Rückseite hin offene Kammer (2) für eine Ferritkernanordnung (3) bildet, mit einer Anzahl von parallelen, in einem Raster angeordneten Steckerstiften (5), welche von der Rückseite her in die Kammer (2) eintreten und durch den Boden (8) der Kammer (2) zur Vorderseite des Leistenkörpers (1) austreten, wobei zumindest ein Teil der Steckerstifte (5) innerhalb der Kammer (2) durch Bohrungen der Ferritkernanordnung (3) geführt ist, mit einem die Seitenwände (16) und zumindest einen Teil der Rückseite des Leistenkörpers (1) und der Kammer (2) unter Aussparung der Steckerstifte (5) abdeckenden Schirmgehäuse (4), welches mittels federnder Seitenteile (17a bis 17d) über die Seitenwände (16) des Leistenkörpers (1) greift und mit Abwinkelungen (18) seiner Seitenteile an Rastorganen (19) der Vorderseite des Leistenkörpers (1) verrastet ist, und mit einem kapazitiven Filterelement (6) für eine Anzahl von Steckerstiften (5), welches an der der Kammerrückseite gegenüberliegenden Außenseite des Schirmgehäuses (1) mit den Steckerstiften (5) einerseits und mit dem Schirmgehäuse (4) andererseits verlötet ist,
**dadurch gekennzeichnet,** daß die Abwinkelungen der federnden Seitenteile (17a bis 17d) des Schirmgehäuses (4) als einzelne, voneinander beabstandete und zueinander parallele Federarme (18) ausgebildet sind, welche etwa rechtwinklig von den Seitenteilen (17a bis 17d) zunächst nach innen und dann unter Bildung eines Radius (20) unter einem Winkel von etwas weniger als 180° wieder nach außen gebogen sind, daß der nach innen gebogene Abschnitt der Federarme (18) ein Gleit- und Rastelement (18a) und der nach außen gebogene Abschnitt der Federarme (18) ein Kontaktelement (18b) zur Ankontaktierung des Schirmgehäuses (4) an einer Montageplatte (11) bildet, daß die Seitenwände (16) des Leistenkörpers (1) zumindest über einen sich in Steckrichtung erstreckenden Teilbereich zur offenen Rückseite der Kammer (2) hin derart verjüngt sind, daß Auflauf- und Gleitschrägen (22) für das Gleit- und Rastelement (18a) der Federarme (18) zwecks Aufweitung der Seitenteile (17a bis 17d) des Schirmgehäuses (4) beim Verbinden von Schirmgehäuse (4) und Leistenkörper (1) gebildet sind, und daß die nahe an der ersten Abbiegung mit einem Rastorgan (21) versehenen Gleit- und Rastelemente (18a) der Federarme (18) nach Überwindung der Seitenwände (16) des Leistenkörpers (1) nach innen federnd mit ihrem Rastorgan (21) selbsttätig an den Rastorganen (19) der Vorderseite des Leistenkörpers (1) verrastet sind.

2. Filter-Steckverbinder nach Anspruch 1,
**dadurch gekennzeichnet,** daß das Schirmgehäuse (4) aus einem gebrauchs- und steckfertig gebogenem Blechbiegeteil besteht.

3. Filter-Steckverbinder nach Anspruch 1 oder 2,
**dadurch gekennzeichnet**, daß die Federarme (18) an einander gegenüberliegenden Seitenteilen (17a 17b bzw. 17c, 17d) des Schirmgehäuses (4) jeweils in gleicher oder ungleicher Anzahl und zueinander fluchtend angeordnet sind.

4. Filter-Steckverbinder nach einem der Ansprüche 1 bis 3,
**dadurch gekennzeichnet,** daß die Kontaktelemente (18b) der Federarme (18) länger sind als die Gleit- und Rastelemente (18).

5. Filter-Steckverbinder nach einem der vorhergehenden Ansprüche, **dadurch gekennzeichnet,** daß die Kontaktelemente (18b) der Federarme (18) im Bereich ihres freien Endes gewölbt sind.

6. Filter-Steckverbinder nach einem der vorhergehenden Ansprüche, **dadurch gekennzeichnet,** daß die die offene Kammer (2) des Leistenkörpers (1) abdeckende Bodenfläche (25) des Schirmgehäuses (4) mit einem zentrisch angeordneten, rechteckförmigen Ausschnitt (7) mit an zwei einander gegenüberliegenden Längsseiten angeordneten, in der Abwicklung des Schirmgehäuses zunächst in einer Ebene liegenden und aufeinander gerichteten, zueinander parallelen Stegen (27) und Spießen (28,28a, 28b) versehen ist.

7. Filter-Steckverbinder nach Anspruch 6,
**dadurch gekennzeichnet,** daß die Stege (27) zur Halterung der Ferritkernanordnung (3) schräg zur Bodenfläche (25) nach innen und die Spieße (28,28a,28b) zum Aufstecken des Filterelementes (6) senkrecht zur Bodenfläche (25) nach außen gebogen sind.

8. Filter-Steckverbinaer nach einem der vorhergehenden Ansprüche, **dadurch gekennzeichnet,** daß aus der die offene Kammer (2) des Leistenkörpers (1) abdeckenden Bodenfläche (25) des Schirmgehäuses (4) symmetrisch in Bezug auf die Mitte der Bodenfläche angeordnete Federarme (29) gerissen und schräg zur Bodenfläche (25) nach innen gebogen sind.

9. Filter-Steckverbinder nach einem der vorhergehenden Ansprüche, **dadurch gekennzeichnet,** daß die Seitenwände (16) des Leistenkörpers (1) für jeden Federarm (18) des Schirmgehäuses (4) jeweils eine eigene Auflauf- und Gleitschräge (22) aufweisen.

10. Filter-Steckverbinder nach einem der vorhergehenden Ansprüche, **dadurch gekennzeichnet,** daß die Seitenwände (16) des Leistenkörpers (1) jeweils in Steckrichtung gesehen über etwa zwei Drittel ihrer Erstreckung mit Auflauf- und Gleitschrägen (22) und über etwa ein Drittel mit zur Steckrichtung parallelen Geradflächen (23) ausgebildet sind.

11. Filter-Steckverbinder nach einem der vorhergehenden Ansprüche, **dadurch gekennzeichnet,** daß das Rastorgan der Gleit- und Rastelemente (18a) als Rastloch (21) und die Rastorgane der Vorderseite des Leistenkörpers (1) als Vorsprünge (19) ausgebildet sind.

12. Filter-Steckverbinder nach einem der vorhergehenden Ansprüche, **dadurch gekennzeichnet,** daß für jedes Gleit- und Rastelement (18a) der Federarme (18) jeweils ein eigenes Rastorgan (19) an der Vorderseite des Leistenkörpers (1) vorgesehen ist.

13. Filter-Steckverbinder nach einem der vorhergehenden Ansprüche, **dadurch gekennzeichnet,** daß das Filterelement (6) auf einem Leiterplatten-Trägermaterial ausgebildet ist.

## Claims

1. Filter plug connector having a strip body (1) which is composed of insulating material and forms a chamber (2), which is open to the rear, for a ferrite core arrangement (3), having a number of parallel plug pins (5) which are arranged in a grid, enter the chamber (2) from the rear and emerge through the base (8) of the chamber (2) to the front of the strip body (1), at least some of the plug pins (5) being guided in the chamber (2) by means of holes in the ferrite core arrangement (3), having a screen housing (4) which covers the side walls (16) and at least part of the rear of the strip body (1) and of the chamber (2), with a cut out for the plug pins (5), which screen housing (4) engages, by means of sprung side parts (17a to 17d), over the side walls (16) of the strip body (1), and is latched, by means of bends (18) on its side parts, onto latching devices (19) on the front of the strip body (1), and having a capacitive filter element (6) for a number of plug pins (5), which filter element (6) is soldered, on the outside of the screen housing (4) opposite the chamber rear, to the plug pins (5) on the one hand and to the screen housing (4) on the other hand,
characterized in that the bends on the sprung side parts (17a to 17d) of the screen housing (4) are constructed as individual spring arms (18) which are separated from one another, are parallel to one another, are initially bent inwards, approximately at right angles, from the side parts (17a to 17d) and are then bent outwards again at an angle of somewhat less than 180° to form a radius (20), in that the section of the spring arms (18) which is bent inwards forms a sliding and latching element (18a), and that section of the spring arms (18) which is bent outwards forms a contact element (18b) for the screen housing (4) to make contact with a mounting panel (11), in that the side walls (16) of the strip body (1) are tapered towards the open rear of the chamber (2), at least over a subregion which extends in the insertion direction, in such a way that lead-in and sliding inclines (22) for the sliding and latching element (18a) of the spring arms (18) are formed in order to expand the side parts (17a to 17d) of the screen housing (4) during connection of the screen housing (4) and the strip body (1), and in that those sliding and latching elements (18a) of the spring arms (18) which are provided with a latching device (21) close to the first bend are automatically latched on the latching devices (19) on the front of the strip body (1), with their latching device (21) springing inwards, after passing over the side walls (16) of the strip body (1).

2. Filter plug connector according to Claim 1, characterized in that the screen housing (4) comprises a bent sheet-metal part which is bent such that it is ready for use and ready for insertion.

3. Filter plug connector according to Claim 1 or 2, characterized in that the spring arms (18) are arranged on mutually opposite side parts (17a, 17b and 17c, 17d) of the screen housing (4) such that they are in each case aligned with one another and such that there are in each case an equal number or a different number.

4. Filter plug connector according to one of Claims 1 to 3, characterized in that the contact elements (18b) of the spring arms (18) are longer than the sliding and latching elements (18a).

5. Filter plug connector according to one of the preceding claims, characterized in that the contact elements (18b) of the spring arms (18) are domed in the region of their free end.

6. Filter plug connector according to one of the preceding claims, characterized in that the base surface (25) of the screen housing (4) which covers the open chamber (2) in the strip body (1) is provided with a centrally arranged, rectangular cut out (7) having mutually parallel webs (27) and pointed bars (28, 28a, 28b) which are arranged on two mutually opposite longitudinal sides and initially lie in a plane and are directed towards one another in the developed projection of the screen housing.

7. Filter plug connector according to Claim 6, characterized in that the webs (27) are bent inwards, such that they are inclined with respect to the base surface (25), for retention of the ferrite core arrangement (3), and the pointed bars (28, 28a, 28b) are bent outwards, at right angles to the base surface (25), for plugging the filter element (6) on.

8. Filter plug connector according to one of the preceding claims, characterized in that spring arms (29) which are arranged symmetrically with respect to the centre of the base surface are drawn out of that base surface (25) of the screen housing (4) which covers the open chamber (2) in the strip body (1) and are bent inwards such that they are inclined with respect to the base surface (25).

9. Filter plug connector according to one of the preceding claims, characterized in that the side walls (16) of the strip body (1) have in each case one dedicated lead-in and sliding incline (22) for each spring arm (18) of the screen housing (4).

10. Filter plug connector according to one of the preceding claims, characterized in that the side walls (16) of the strip body (1), seen in the insertion direction in each case, are constructed with lead-in and sliding inclines (22) over approximately two thirds of their extent and with straight surfaces (23), which are parallel to the insertion direction, over approximately one third.

11. Filter plug connector according to one of the preceding claims, characterized in that the latching device of the sliding and latching elements (18a) is constructed as a latching hole (21), and the latching devices on the front of the strip body (1) are constructed as projections (19).

12. Filter plug connector according to one of the preceding claims, characterized in that a dedicated latching device (19) for each sliding and latching element (18a) of the spring arms (18) is in each case provided on the front of the strip body (1).

13. Filter plug connector according to one of the preceding claims, characterized in that the filter element (6) is constructed on a printed circuit board base material.

## Revendications

1. Connecteur de filtrage à fiches, avec un corps à barrette (1) en matière isolante qui forme une chambre (2) ouverte en direction de la face arrière pour recevoir un dispositif de noyau de ferrite (3), avec une série de fiches (5) parallèles disposées dans une grille, lesquelles entrent dans la chambre (2) par la face arrière et sortent par le fond (8) de la chambre (2) vers la face avant du corps à barrette (1), au moins une partie des fiches (5) passant à l'intérieur de la chambre (2) à travers des perçages du dispositif de noyau de ferrite (3), avec un boîtier de blindage (4) couvrant les parois latérales (16) et au moins une partie de la face arrière du corps à barrette (1) et de la chambre (2) en ménageant les fiches (5), lequel recouvre les parois latérales (16) du corps à barrette (1) avec des parties latérales (17a à 17d) élastiques et est enclenché par des éléments coudés (18) de ses parties latérales dans des organes d'arrêt (19) disposés sur la face avant du corps à barrette (1), et avec un élément de filtrage (6) capacitif pour une série de fiches (5), lequel est brasé au niveau de la face externe opposée à la face arrière de la chambre du boîtier de blindage (4) sur les fiches (5) d'une part et sur le boîtier de blindage (4) d'autre part, caractérisé en ce que les éléments coudés des parties latérales (17a à 17d) élastiques du boîtier de blindage (4) sont réalisées sous forme de bras élastiques (18) indépendants, espacés l'un de l'autre et parallèles l'un à l'autre, lesquels sont pliés d'abord vers l'intérieur, approximativement à angle droit par rapport aux parties latérales (17a à 17d), et ensuite de nouveau vers l'extérieur en formant un rayon (20) avec un angle légèrement inférieur à 180°, en ce que le tronçon plié vers l'intérieur des bras élastiques (18) forme un élément glissant et enclenchable (18a) et le tronçon plié vers l'extérieur des bras élastiques (18) un élément de contact (18b) pour établir le contact avec le boîtier de blindage (4) sur une plaque de montage (11), en ce que les parois latérales (16) du corps à barrette (1) sont rétrécies en direction de la face arrière ouverte de la chambre (2), au moins sur une partie suivant le sens d'enfichage, de manière à former des pentes d'entrée et de glissement (22) pour l'élément glissant et enclenchable (18a) des bras élastiques (18) afin d'élargir les parties latérales (17a à 17d) du boîtier de blindage (4) au moment de l'assemblage du boîtier de blindage (4) et du corps à barrette (1) et en ce que les éléments glissants et enclenchables (18a) des bras élastiques (18), qui sont pourvus d'un organe d'arrêt (21) à proximité du premier pli, s'enclenchent après avoir passé les parois latérales du corps à barrette (1) avec leur organe d'arrêt (21) automatiquement par rebondissement élastique vers l'intérieur dans les organes d'arrêt (19) de la face avant du corps à barrette (1).

2. Connecteur de filtrage à fiches selon la revendication 1, caractérisé en ce que le boîtier de blindage (4) est composé d'une pièce pliée en tôle immédiatement utilisable et enfichable.

3. Connecteur de filtrage à fiches selon la revendication 1 ou 2, caractérisé en ce que les bras élastiques (18) sont disposés à chaque fois en nombre égal ou inégal et en alignement sur des parties latérales (17a, 17b ou 17c, 17d) du boîtier de blindage (4) opposées l'une à l'autre.

4. Connecteur de filtrage à fiches selon l'une quelconque des revendications 1 à 3, caractérisé en ce que les éléments de contact (18b) des bras élastiques (18) sont plus longs que les éléments glissants et enclenchables (18).

5. Connecteur de filtrage à fiches selon l'une quelconque des revendications précédentes, caractérisé en ce que les éléments de contact (18b) des bras élastiques (18) sont bombés au niveau de leur extrémité libre.

6. Connecteur de filtrage à fiches selon l'une quelconque des revendications précédentes, caractérisé en ce que le fond (25) du boîtier de blindage (4), qui recouvre la chambre ouverte (2) du corps à barrette (1), est pourvu d'une découpure (7) de forme rectangulaire disposée au centre avec des traverses (27) et des pointes (28, 28a, 28b) parallèles les unes aux autres et se faisant face, placées sur les deux grands côtés opposés et situées au déploiement du boîtier de blindage d'abord dans un même plan.

7. Connecteur de filtrage à fiches selon la revendication 6, caractérisé en ce que les traverses (27) pour fixer le dispositif de noyau de ferrite (3) sont pliées vers l'intérieur, en biais par rapport au fond (25), et les pointes (28, 28a, 28b) pour emboîter l'élément de filtrage (6) pliées vers l'extérieur, perpendiculairement au fond (25).

8. Connecteur de filtrage à fiches selon l'une quelconque des revendications précédentes, caractérisé en ce que du fond (25) du boîtier de blindage (4) couvrant la chambre ouverte (2) du corps à barrette (1) saillissent des bras élastiques (29) disposés symétriquement par rapport au centre du fond et pliés vers l'intérieur, en biais par rapport au fond (25).

9. Connecteur de filtrage à fiches selon l'une quelconque des revendications précédentes, caractérisé en ce que les parois latérales (16) du corps à barrette (1) possèdent chacune une propre inclinaison d'entrée et de glissement (22) pour chaque bras élastique (18) du boîtier de blindage (4).

10. Connecteur de filtrage à fiches selon l'une quelconque des revendications précédentes, caractérisé en ce qu'environ deux tiers de l'extension des parois latérales (16) du corps à barrette (1), vu dans le sens d'enfichage, sont formés par des pentes d'entrée et de glissement (22) et environ un tiers de leur extension est formé par des surfaces droites (23) parallèles au sens d'enfichage.

11. Connecteur de filtrage à fiches selon l'une quelconque des revendications précédentes, caractérisé en ce que l'organe d'arrêt des éléments glissants et enclenchables (18a) est réalisé sous forme de trou d'arrêt (21) et les organes d'arrêt de la face avant du corps à barrette (1) sous forme de saillies (19).

12. Connecteur de filtrage à fiches selon l'une quelconque des revendications précédentes, caractérisé en ce que chaque élément glissant et enclenchable (18a) des bras élastiques (18) dispose d'un propre organe d'arrêt (19) sur la face avant du corps à barrette (1).

13. Connecteur de filtrage à fiches selon l'une quelconque des revendications précédentes, caractérisé en ce que l'élément de filtrage (6) est monté sur un support sous forme de plaquette à circuits imprimés.
